# EUROPÄISCHE PATENTSCHRIFT

(11) **EP 1 815 204 B1**
(45) Veröffentlichungstag und Bekanntmachung des Hinweises auf die Patenterteilung: **25.02.2009**
(21) Anmeldenummer: 05803059.4
(22) Anmeldetag: 11.11.2005
(51) Int. Cl.: F28F 9/14, F28D 7/16, F28F 9/02

(54) **ROHRBÜNDELHOCHDRUCKWÄRMETAUSCHER**
SHELL-AND-TUBE HIGH-PRESSURE HEAT EXCHANGER
ECHANGEUR THERMIQUE HAUTE PRESSION A FAISCEAU DE TUBES

(30) Priorität: 18.11.2004 DE 102004055598
(43) Veröffentlichungstag der Anmeldung: 08.08.2007
(73) Patentinhaber: KraussMaffei Technologies GmbH, 80997 München (DE)
(72) Erfinder: EHRLICHER, Stefan, 80997 München (DE); BRUNNER, Robert, 86156 Augsburg (DE)
(74) Vertreter: Zollner, Richard
(86) Internationale Anmeldenummer: PCT/EP2005/055918
(87) Internationale Veröffentlichungsnummer: WO 2006/053857

(56) Entgegenhaltungen:
- EP-A- 1 014 026
- DE-U1- 8 524 417
- FR-A- 1 374 610
- US-A- 1 954 356
- US-A- 2 196 683
- US-A- 3 181 606
- US-A- 3 357 482

## Beschreibung

Die Erfindung betrifft einen Rohrbündelhochdruckwärmetauscher gemäß dem Oberbegriff des Anspruchs 1.

Rohrbündelwärmetauscher sind allgemein bekannt. In diesem Zusammenhang wird als allgemeiner Stand der Technik auf die DE 31 42 921, die DE 31 02 705, die DD 269 657, das Gebrauchsmuster G 8 903 349, das Gebrauchsmuster G 8 601 340, die DE 36 01 588 und die JP 62158992 hingewiesen.

In der EP 1 014 026 A2 ist ein Wärmetauscher zur Erwärmung eines oxidierenden Gases beschrieben, bei dem ein Rohrbündel in einem Temperierraum aufgenommen ist. Die Enden der Rohre des Rohrbündels sind in zweiteiligen Platten aufgenommen, die Strömungskanäle, teils zum Verbinden von mehreren Rohren untereinander, teils zum Verbinden mit einem Zufuhr- oder Abflusskammer aufweisen. Die Zufuhr- und Abflusskammer sind mittels Abdeckungen gebildet, die am Gehäuse dichtend befestigt sind.

Die US 2,196,683 offenbart analog der EP 1 1014 026 einen Rohrbündelwärmetauscher, bei dem ein Rohrbündel zwischen zwei Lochplatten-Einheiten angeordnet ist. Jede Lochplatten-Einheit umfasst zwei Lochplatten, mit einer zwischengeschalteten Dichtung. Durch Anordnung eines zentralen Zugelements lassen sich mittels einer Schraube die beiden Lochplatten einer jeweiligen Einheit derart zusammenpressen, dass die zwischengeschaltete Dichtung auseinander- und an die Rohre zur Ausbildung einer Dichtung gedrückt wird. Stirnseitig sind ebenfalls eine Kammer bildende Kappen an dem Gehäuse befestigt, wobei diese Kappen dann mit entsprechenden Zu- und Abflüssen in Strömungsverbindung stehen.

Aus der US 1,954, 356 ist ein Rohrbündelwärmetauscher bekannt, bei der eine untere im wesentlichen zweiteilig aufgebaute Medienplatte die Enden der Rohre eines Rohrbündels aufnimmt. Die gegenüberliegenden Rohrenden sind in mehreren Verbindungsköpfen aufgenommen, die sich innerhalb eines Gehäuses bewegen können. Die jeweiligen Verbindungsköpfe stellen eine strömungsverbindung zwischen den in ihnen aufgenommenen Rohrenden her.

All diesen Wärmetauschern ist gemein, dass ein zu temperierendes Arbeitsmedium durch eine Vielzahl von zu einem Rohrbündel vereinigten Rohren geleitet wird, welche von einem Temperiermedium umspült werden. Durch den Temperaturaustausch kann das die Rohre durchströmende Arbeitsmedium auf die gewünschte Temperatur gebracht, also aufgeheizt oder abgekühlt werden. Der Einsatzbereich solcher Rohrbündelwärmetauscher ist äußerst vielfältig.

Ein kleiner Anwendungsbereich ist die Temperierung von Arbeitsmedien im Bereich der Polyurethanverarbeitung. So können die beiden Komponenten Isocyanat und Polyol auf die erforderliche Temperatur von beispielsweise 20° C temperiert werden. Bei einer solchen Anordnung, bei der die beiden Arbeitsmedien jeweils aus einem Speicher unter Zwischenschaltung einer Hochdruckpumpe einem Mischkopf zugeführt und von dort je nach Betrieb des Mischkopfs wieder in den Speicher zurückgeführt werden, ist ein Wärmetauscher in herkömmlicher Weise entweder in der Rückführleitung zum Materialspeicher oder aber zwischen dem Materialspeicher und der Hochdruckpumpe angeordnet. Problematisch hierbei ist allerdings, dass damit die Temperaturregelung der Arbeitsmedien nicht unmittelbar vor dem Mischkopf durchgeführt werden kann, da beispielsweise die durch den Betrieb der Pumpe entstehende Wärme an das Arbeitsmedium übertragen wird, welches dann in nicht gewünschter Weise erwärmt dem Mischkopf zugeführt wird.

Aus diesem Grund gibt es auch bereits Anordnungen, bei denen der Wärmetauscher zwischen der Hochdruckpumpe und dem Mischkopf zwischengeschaltet ist. Allerdings wird dieser Abschnitt im Hochdruckbetrieb gefahren, wobei Drücke von 250 bar und darüber auftreten können. Aus diesem Grund ist es für einen Wärmetauscher, der in diesem Bereich angeordnet werden soll, erforderlich, besonderen Druckanforderungen standzuhalten. Es muss sich dabei um einen Hochdruckwärmetauscher handeln. Aus diesem Grund scheiden einige bekannte Bauarten von Wärmetauschern, z.B. Plattenwärmetauscher, konstruktionsbedingt aus.

Bereits bekannt ist die Verwendung von Rohrbündelwärmetauscher für diesen Hochdruckbereich, wobei üblicherweise die einzelnen Rohre mit Endplatten verschweißt sind. Diese Schweißarbeiten sind recht aufwendig und kostenintensiv, da sie nur von hochspezialisiertem und besonders befähigtem Personal durchgeführt und einzeln vorgenommen werden müssen.

Aufgabe der vorliegenden Erfindung ist es, einen Rohrbündelhochdruckwärmetauscher anzugeben, der aufgrund seines einfachen konstruktiven Aufbaus kostengünstig und leicht zu montieren ist.

Diese Aufgabe wird durch die im Anspruch 1 genannten Merkmale gelöst.

Ein wesentlicher Gedanke der vorliegenden Erfindung ist es, die Rohrenden der einzelnen Rohr des Rohrbündelwärmetauschers in passgenau ausgeführte Bohrungen von Abschlussplatten einzuführen und mit einer Dichtung gegenüber dem Temperierraum, in dem sich das Temperiermedium befindet, abzudichten. Sind die beiden Abschlussplatten gegeneinander festgelegt, so sind damit auch die dazwischen angeordneten Rohre festgelegt und können sich - wenn überhaupt - nur in einem minimalen Bereich in Axialrichtung bewegen. Aufgrund der passgenauen Ausformung der Bohrung in Kombination mit der Dichtung können auch Druckerfordernisse von 250 bar und darüber erfüllt werden. Insgesamt lassen sich mit dieser Konstruktion aufwendige Schweißarbeiten der Rohrenden mit der Abschlussplatte vermeiden. Die Verbindung der einzelnen Rohrinnenräume wird je nach Konstruktion in einer oder beiden Abschlussplatten hergestellt. Dabei kann je nach Ausführungsform des Rohrbündelhochdruckwärmetauschers in einer Abschlussplatte ein oder mehrere Strömungsräume vorgesehen sein. Die Anordnung und Ausbildung der Strömungsräume hängt von der beabsichtigten Führung des Arbeitsmediums wie auch des Temperiermediums ab. Auf einzelne Möglichkeiten wird nachfolgend noch eingegangen.

Die Strömungsräume in den Abschlussplatten lassen sich insbesondere durch eine Vielzahl von Sackbohrungen herstellen, wobei die Öffnung der Sackbohrung an die Außenumgebung mit Pfropfen abgedichtet sind. Damit sind die Abschlussplatten die am aufwendigsten zu bearbeitenden Werkstücke des gesamten Werkstückes. Allerdings kann durch eine entsprechende Erhöhung der Stückzahlen auch hier eine signifikante Preisreduzierung erreicht werden.

Die Festlegung der Abschlussplatten gegeneinander kann beispielsweise dadurch geschehen, dass sie in Richtung zueinander durch das Gehäuse abgestützt sind. Beispielsweise kann das Gehäuse, welches vorzugsweise in zylindrischer Form ausgebildet ist, sich an entsprechenden Sitzen der Abschlussplatten abstützen. Durch das Gehäuse und die beiden Abschlussplatten wird der Temperierraum definiert. Verspannt werden können die beiden Abschlussplatten beispielsweise durch die Verwendung von Zugstangen, die sich in einer Ausführungsform radial außerhalb des Rohrgehäuses, über den Außenumfang des Gehäuses verteilen und parallel zur Achse des Rohrgehäuses erstrecken. Auch das Gehäuse ist in der Regel am Übergang zu den Abschlussplatten abgedichtet, so dass kein Temperiermedium aus dem Temperierraum an die Außenumgebung austreten kann.

Natürlich lassen sich auch andere Möglichkeiten für die Festlegung der Abschlussplatten gegeneinander finden. So ist es möglich, das Gehäuse und die Abschlussplatten an ihren Enden einfach gegenseitig mittels einer Vielzahl von Schrauben zu verbinden. Auch ist es möglich, in den Abschlussplatten sowie dem Gehäuse korrespondierende Links- und Rechtsgewinde vorzusehen, so dass die beiden Abschlussplatten gleichzeitig und mit gleichem Drehsinn und parallel in das Gehäuse eingeschraubt werden können. Die beiden Abschlussplatten bewegen sich bei diesem Schraubvorgang etwas aufeinander zu, werden relativ zueinander jedoch nicht verdreht.

Auch jegliche andere Festlegungen der Abschlussplatten zueinander unter Ausbildung eines abgedichteten Temperiermediums zusammen mit dem Gehäuse sind natürlich möglich.

Um zu verhindern, dass sich die einzelnen Rohrenden in den Bohrungen evtl. über die Dichtung hinaus bewegen, sind in den Bohrungen als Anschläge dienende Sitze ausgeführt, gegen die die einzelnen Rohre nicht weiter in eine Richtung verschoben werden können. Einzelheiten dazu sind im nachfolgenden Ausführungsbeispiel zu finden.

Nachfolgend wird die Erfindung anhand einer Ausführungsform eines erfindungsgemäßen Rohrbündelwärmetauschers und mit Bezug auf die beiliegenden Zeichnungen näher erläutert. Die Zeichnungen zeigen in:
- **Fig.1:**: eine perspektivische Darstellung eines zusammengebauten erfindungsgemäßen Rohrbündelhochdruckwärmetauschers,
- **Fig. 2:**: eine Seitenansicht des Rohrbündelhochdruckwärmetauschers gemäß Fig. 1,
- **Fig. 3:**: eine Schnittdarstellung des Rohrbündelhochdruckwärmetauschers gemäß Schnitt A-A aus Fig. 4a,
- **Fig. 4a und 4b:**: jeweils Ansichten der beiden Stirnseiten,
- **Fig. 4c und 4d:**: jeweils Schnittdarstellungen im Schnitt C-C und B-B durch die beiden Abschlussplatten,
- **Fig.5:**: eine perspektivische Teilschnittdarstellung des Endes des Rohrbündelhochdruckwärmetauschers aus Fig. 1 und
- **Fig. 6:**: eine Detallschnittdarstellung des gleichen Endes wie in Fig. 5.

Die vorliegende Ausführungsform des erfindungsgemäßen Rohrbündelhochdruckwärmetauschers stellt nur eine Alternative der Erfindung dar, soll jedoch nicht beschränkend gesehen werden, da die Erfindung auch viele andere Ausführungsformen erfasst, die im Bereich des auf dem vorliegenden Gebiet tätigen Fachmanns liegen.

Die Fig. 1 zeigt einen erfindungsgemäßen Rohrbündelhochdruckwärmetauscher in perspektivischer Ansicht, wobei lediglich die beiden Abschlussplatten 12 und 14, das dazwischen angeordnete Gehäuse 16, welches in zylindrischer Form ausgeführt ist, sowie mehrere Zugstangen 18 dargestellt sind.

Wie in den Figuren 5 und 6 beispielsweise ersichtlich ist, sitzt das als Gehäuse ausgebildete zylindrische Rohr 16 an beiden Seiten jeweils auf einem korrespondierendem zylindrischen Sitz 42 der Abschlussplatten 12 und 14. Auf diese Weise sind die beiden Abschlussplatten 12 und 14 in Richtung aufeinander zu sowie in radialer Richtung fixiert. Die beiden Abschlussplatten 12 und 14 bilden zusammen mit dem Gehäuse 16 im Inneren den Temperierraum 15 aus.

Radial außerhalb des Gehäuses 16 und über den Außenumfang verteilt sind eine Vielzahl von Zugstangen 18 vorgesehen, die parallel zur Achse des Gehäuses 16 ausgerichtet sind und die beiden Abschlussplatten 12 und 14 unter Zwischenschaltung des Gehäuses 16 miteinander verspannen. Dabei erstreckt sich jede Zugstange an jedem Ende durch eine Bohrung in der Abschlussplatte 12 bzw. 14. In Fig. 1 sind auf der im Bild rechten Seite lediglich die Gewinde 20 der Zugstangenenden dargestellt. Auf diese Gewinde werden im vollständig zusammengebauten Zustand noch Muttern aufgeschraubt.

Der vorliegende Rohrbündelhochdruckwärmetauscher gemäß Fig. 1 stellt mit seinen Abschlussplatten 12 und 14, dem Gehäuse 16 und den Zugstangen 18 eine sehr kompakte Form dar.

Innerhalb des Gehäuses 16 - im Temperierraum 15 - sind eine Vielzahl von Rohren 17 angeordnet, wie dies insbesondere aus den Figuren 3, 5 und 6 zu erkennen ist. Die jeweiligen Rohrenden sind in Bohrungen 36 passgenau aufgenommen. Zwischen der Außenfläche der Rohrenden und der Innenwandung der jeweiligen Bohrungen sind überdies Dichtungen 40 vorgesehen, welche den Strömungsinnenraum eines jeden Rohres 17 gegenüber dem Temperierraum 15 abdichten. Jede der Bohrungen 36 weist einen als Anschlag ausgebildeten, gestuften Sitz 38 auf, der eine Axialverschiebung des Rohres über ein bestimmtes Maß hinaus unterbindet. Sind die Längen der Rohre 17, des Gehäuses 16 und der Zugstangen 18 sowie die Dimension der Abschlussplatten 12 und 14 bzw. deren Bohrungen aufeinander abgestimmt, so können sich die Rohre im zusammengebauten Zustand nur geringfügig in Axialrichtung bewegen. Wie insbesondere in Fig. 3 zu erkennen ist, sind die einzelnen Rohre 17 jeweils passgenau in die jeweiligen Bohrungen 36 eingesteckt und mit den Dichtungen 40 abgedichtet. Die Länge der Rohre in Bezug auf die Sitze 38 ist so gewählt, dass ein sehr geringfügiges Spiel von beispielsweise einem 1 mm möglich ist. Die Sitze 38 verhindern jedoch, dass sich die Rohre zu sehr in Axialrichtung bewegen und beispielsweise aus den Bohrungen austreten und dabei außer Eingriff mit den Dichtungen 40 kommen.

In der vorliegenden Ausführungsform sind in beiden Abschlussplatten 12 und 14 verschiedene Strömungsräume ausgebildet. Der konstruktive Aufbau dieser Strömungsräume soll nun mit Bezug auf die Figuren 3 sowie 4c und 4d erläutert werden.

In der Abschlussplatte 12 ist durch eine Vielzahl von Sackbohrungen, welche mit Stopfen 22 verschlossen sind, ein erster Strömungsraum 32 ausgebildet, welcher auch über die Bohrungen 36 in der Anschlussplatte 12 mit einer bestimmten Anzahl von Kühlrohren 17 in Verbindung steht. Diese Rohre werden nachfolgend Rohre erster Art genannt. Auf der gegenüberliegenden Seite, nämlich in der Abschlussplatte 14, ist ein einziger großer und zusammenhängender Strömungsraum für das Arbeitsmedium ausgebildet, welcher alle in diese Abschlussplatte mündenden Rohre 17 miteinander verbindet. Überdies ist in der Abschlussplatte 12 ein weiterer, im vorliegenden Fall kleinerer Strömungsraum 31 ausgebildet, der die unteren drei Rohre 17 miteinander verbindet. Diese Rohre werden nachfolgend Rohre zweiter Art genannt. Dieser Strömungsraum ist über einen Anschluss 29 zugänglich. Der erste größere Strömungsraum 32 hingegen ist über einen Anschluss 27 zugänglich. Der Strömungsraum 30 der Abschlussplatte 14 ist von außen nicht zugänglich.

Bei diesem konstruktiven Aufbau ist der Stromungsweg des zu temperierenden Mediums durch den erfindungsgemäßen Rohrbündelhochdruckwärmetauscher wie folgt. Das Arbeitsmedium strömt über den Anschluss 29 in den Strömungsraum 31 und von dort in die drei unteren Kühlrohre 17 zweiter Art. In diesen drei Kühlrohren 17 zweiter Art strömt das Arbeitsmedium in Richtung zur Abschlussplatte 14 und wird dabei im Temperierraum, in dem die Rohre vom Temperiermedium umströmt werden, temperaturmäßig beeinflusst. Am Ende der unteren drei Rohre 17 strömt das Arbeitsmedium in den Strömungsraum 30 und von dort verteilt es sich in die übrigen Rohre 17 erster Art, in denen es wiederum in Richtung der Abschlussplatte 12 fließt. Auf seinem Weg durch die Rohre wird es wiederum im Temperierraum vom Temperiermedium temperaturmäßig beeinflusst. Am Ende der Rohre 17 strömt das Arbeitsmedium in den gemeinsamen Strömungsraum 32 und von dort kann es über den als Abfluss dienenden Anschluss 27 abgeführt werden.

Damit bleibt noch die Führung des Temperiermediums zu beschreiben. Das Temperiermedium kann auf verschiedenste Weise durch den Temperierraum 15 geleitet werden. Vorliegend sind in der Abschlussplatte 14 zwei Anschlüsse 24 und 25 angeordnet, welche über weitere Bohrungen 33', 33" mit dem Temperierraum 15 in Verbindung stehen. An einer der Bohrung 33' ist ein Distanzrohr (nicht näher dargestellt) angeschlossen, welches mit seinem anderen Ende im Bereich der Abschlussplatte 12 mündet. Auf diese Weise kann über die Temperiermediumanschlüsse 24 und 25 Temperiermedium im Bereich der Abschlussplatte 12 in den Temperierraum 15 eingeleitet, durch den Temperierraum 15 geführt und im Bereich der Abschlussplatte 14 aus dem Temperierraum 15 entnommen werden.

Vorliegend sind in der Abschlussplatte 12 zwei Verschlussstopfen 28' und 28" angeordnet, welche in der Abschlussplatte 12 vorgesehene und durch sie hindurchreichende Bohrungen verschließen. Je nach Bedarf können auch diese beiden Bohrungen zum Anschluss der Temperiermediumsversorgung verwendet werden. So ist es beispielsweise möglich, den Anschluss 24 mit einem Stopfen zu verschließen, dagegen den Stopfen 28' durch einen Anschlussstück auszutauschen. In diesem Fall kann beispielsweise über das anstelle des Verschlussstopfen 28' vorgesehene Anschlussstück das Temperiermedium zugeführt werden, welches dann über den Anschluss 25 wieder abgeführt wird. Ebenso ist es - je nach Konstruktion der Strömungsräume - in den Abschlussplatten möglich, das Arbeitsmedium auf einer Seite des Rohrbündelhochdruckwärmetauschers einzuleiten und auf der anderen Seite wieder abzuführen. In diesem Fall müssen auf beiden Seiten lediglich jeweils ein Strömungsraum vorgesehen sein, der sämtliche Rohre 17 strömungstechnisch miteinander verbindet.

Die vorliegende Ausführungsform ermöglicht eine sehr einfache und kostengünstige Herstellung eines entsprechenden Rohrbündelhochdruckwärmetauschers. Am komplexesten sind die jeweiligen Abschlussplatten 12 und 14 in der Herstellung. Dabei lässt sich jedoch eine Preisreduzierung bei Herstellung einer entsprechenden Anzahl der Abschlussplatten realisieren. Je nach Temperierleistung können dann die übrigen Komponenten, wie die Länge des Gehäuses 16, die Länge der Rohre 17 und die Länge der Zugstangen entsprechend gewählt werden, so dass ein Wärmetauscher längerer oder kürzerer Bauart hergestellt werden kann. Auf die Abschlussplatten 12 und 14 hat dies keinerlei Einfluss.

Beim Zusammenbau müssen lediglich die Rohre 17 in die Bohrungen einer Abschlussplatte eingesteckt werden. Darüber ist das Gehäuse 16 zu stülpen, wobei gegebenenfalls noch Umlenkbleche eingeschoben werden. Am anderen Ende ist dann die andere Abschlussplatte aufzuschieben. Anschließend muss die Anordnung durch Einfügen und Befestigen der Zugstangen zu einer kompakten Einheit zusammengefügt werden. Es ist keinerlei Schweißvorgang mehr erforderlich, und auch die Hochdruckanforderungen sind mit dieser Anordnung ohne weiteres zu erfüllen.

### Bezugszeichenliste

- 10: Rohrbündelhochdruckwärmetauscher
- 12: Erste Abschlussplatte
- 14: Zweite Abschlussplatte
- 15: Temperierraum
- 16: Mantelrohr
- 17: Kühlrohr
- 18: Zugstangen
- 20: Gewindekopf
- 22: Verschlussstopfen
- 24: Kühlmittelanschlussstopfen (Zufluss)
- 25: Kühlmittelanschlussstopfen (Abfluss)
- 26: Schraubenmutter
- 27: Arbeitsmedium-Anschlussstopfen (Zufluss)
- 28: Verschlussstopfen
- 29: Arbeitsmedium-Anschlussstopfen (Abfluss)
- 30: Strömungsraum
- 31: Strömungsraum
- 32: Strömungsraum
- 33', 33": Bohrungen in der Abschlussplatte 14
- 36: Bohrung für Kühlrohr
- 38: Anschlag
- 40: Dichtung
- 42: Aufnahmesitz
- 44: Dichtung

## Patentansprüche

1. Rohrbündelhochdruckwärmetauscher zur Temperierung eines Arbeitsmediums umfassend
- einen Temperierraum (15), der von einem Gehäuse (16) umgeben und an den zwei gegenüberliegenden Stirnseiten jeweils von einer Abschlussplatte (12, 14) begrenzt ist,
- ein eine Vielzahl von Rohren (17) umfassendes Rohrbündel, welches im Temperierraum (15) aufgenommen ist,
- einen ersten Strömungsraum (31) in einer Abschlussplatte (12, 14), der mit Rohren (17) des Rohrbündels strömungsverbunden ist,
- einen zweiten Strömungsraum (32) in einer Abschlussplatte (12, 14), der mit Röhren (17) des Rohrbündels strömungsverbunden ist,
- eine zweite Zufuhreinrichtung (24), mit der ein Temperiermedium dem Temperierraum (15) zugeführt werden kann,
- eine zweite Abführvorrichtung (25), mit der das Temperiermedium aus dem Temperierraum (15) abgeführt werden kann,
wobei
- das Arbeitsmedium und das Temperiermedium sich in unterschiedlichen Strömungsräumen bewegt und damit voneinander getrennt sind,
- zumindest in einer der Abschlussplatten (12, 14) eine Reihe von zu den Rohren (17) des Rohrbündels passgenauen Bohrungen (36) zur Aufnahme der Rohrenden ausgebildet sind,
- jedes Rohrende in eine Bohrung (36) eingesteckt und darin abgedichtet aufgenommen ist,
- durch die Strömungsräume (31, 32) sich mehrere Rohre (17) miteinander strömungstechnisch verbinden lassen und
- die beiden Abschlussplatten (12, 14) unter Abstützung gegenüber dem Gehäuse (16) räumlich gegeneinander festgelegt sind,
- zumindest in einer Abschlussplatte (12, 14) eine oder mehrere Strömungsräume (30, 31, 32) vorgesehen sind, mit denen sich ein oder mehrere Rohre (17) miteinander strömungstrechnisch verbinden lassen, **dadurch gekennzeichnet, dass** die Abschlussplatten (12, 14) einteilig, jeweils die stirnseitige Begrenzung des Rohrbündelhochdruckwärmetauschers darstellend ausgebildet sind, der erste Strömungsraum (31) in einer Abschlussplatte (12, 14) mit einem Zufuhr-Anschluss (29) für das Arbeitsmedium strömungsverbunden ist, der zweite Strömungsraum in einer Abschlussplatte (12, 14) mit einem Auslass-Anschlus (27) für das Arbeitsmedium strömungsverbunden ist, und
die Anschlüsse (24, 25) für die Zu- und Abführungen des Temperiermediums ebenfalls an der oder den Abschlussplatten angeordnet sind.

2. Rohrbündelhochdruckwärmetauscher nach Anspruch 1,
**dadurch gekennzeichnet, dass**
in beiden Abschlussplatten (12, 14) jeweils eine Reihe von passgenauen, insbesondere der Anzahl der Rohre entsprechende Bohrungen (36) zur Aufnahme der Rohrenden des Rohrbündels ausgebildet sind und dass in jeder Abschlussplatte (12, 14) ein oder mehrere Strömungsräume (30, 32) vorgesehen sind, mit denen sich zwei oder mehrere Rohre (17) miteinander strömungstechnisch verbinden lassen.

3. Rohrbündelhochdruckwärmetauscher nach einem der Ansprüche 1 oder 2,
**dadurch gekennzeichnet, dass**
als Gehäuse (16) ein im wesentlichen zylindrisches Rohr verwendet ist, welches sich an jedem Ende gegen eine stirnseitige Abschlussplatte (12, 14) abstützt oder mit dieser verbunden ist.

4. Rohrbündelhochdruckwärmetauscher nach Anspruch 3,
**dadurch gekennzeichnet, dass**
das zylindrische Rohr auf einen korrespondierend ausgebildeten Sitz (42) an einer Abschlussplatte (12, 14) aufgeschoben und demgegenüber mit einer Dichtung (44) abgedichtet ist.

5. Rohrbündelhochdruckwärmetauscher nach einem der vorhergehenden Ansprüche,
**dadurch gekennzeichnet, dass**
die beiden Abschlussplatten (12, 14) mittels einer Reihe von Zugstangen (18) gegeneinander verspannt sind.

6. Rohrbündelhochdruckwärmetauscher nach Anspruch 5,
**dadurch gekennzeichnet, dass**
sich die Zugstangen (18) jeweils durch Bohrungen in den beiden Abschlussplatten (12, 14) erstrecken.

7. Rohrbündelhochdruckwärmetauscher nach einem der vorhergehenden Ansprüche,
**dadurch gekennzeichnet, dass**
eine Vielzahl von Zugstangen (18) vorgesehen sind, die radial außerhalb des Gehäuses (16) und in Umfangsrichtung um das Gehäuse (16) verteilt angeordnet sind.

8. Rohrbündelhochdruckwärmetauscher nach einem der vorhergehenden Ansprüche,
**dadurch gekennzeichnet, dass**
jede Bohrung (36) zur Aufnahme eines Rohrendes einen als Anschlag dienenden Sitz (38) aufweist, welcher eine übermäßige Axialverschiebung des jeweiligen Rohres (17) in der Bohrung (36) verhindert.

9. Rohrbündelhochdruckwärmetauscher nach einem der vorhergehenden Ansprüche,
**dadurch gekennzeichnet, dass**
jeder Strömungsraum (30, 32) in einer Abschlussplatte (12, 14) durch eine oder eine Vielzahl von Sack-Bohrungen hergestellt sind, wobei Öffnungen an die Umgebung durch Stopfen (22) abgedichtet sind.

10. Rohrbündelhochdruckwärmetauscher nach einem der vorhergehenden Ansprüche,
**dadurch gekennzeichnet, dass**
die Zu- und Abführvorrichtung (27, 29) für das zu temperierende Arbeitsmedium an der gleichen Abschlussplatte (12) angeordnet sind, wobei die Zuführvorrichtung (27) über den ersten Strömungsraum in der Abschlussplatte mit einer Anzahl von Rohren (17) erster Art in Verbindung steht, und die Abführvorrichtung (29) über den zweiten Strömungsraum mit den restlichen Rohren (17) zweiter Art in Verbindung steht, wobei die Rohre erster Art mit den Rohren zweiter Art durch einen weiteren Strömungsraum (30) in der gegenüberliegenden Abschlussplatte (14) verbunden sind.

11. Rohrbündelhochdruckwärmetauscher nach Anspruch 1,
**dadurch gekennzeichnet, dass**
die Rohre U-förmig ausgebildet sind, die Rohrenden in Bohrungen einer einzigen Abschlussplatte aufgenommen sind und die Rohre sich mit ihren anderen Enden an der gegenüberliegenden Abschlussplatte abstützen, wobei die Zu- und Abführvorrichtung für das zu temperierende Arbeitsmedium an der gleichen Abschlussplatte angeordnet sind, die Zuführvorrichtung über einen ersten Strömungsraum in der Abschlussplatte mit den Rohrenden erster Art in Verbindung steht, und die Abführvorrichtung über einen zweiten Strömungsraum mit den Rohrenden zweiter Art in Verbindung steht.

12. Rohrbündelhochdruckwärmetauscher nach einem der Ansprüche 1 bis 9,
**dadurch gekennzeichnet, dass**
die Zu- und Abführvorrichtung für das zu temperierende Arbeitsmedium an unterschiedlichen Abschlussplatten angeordnet sind, wobei die Zuführvorrichtung über einen ersten Strömungsraum einer ersten Abschlussplatte mit den Rohren in Verbindung steht, und die Abführvorrichtung über einen Strömungsraum in der zweiten Abschlussplatte mit den Rohren in Verbindung steht.

13. Rohrbündelhochdruckwärmetauscher nach einem der vorhergehenden Ansprüche,
**dadurch gekennzeichnet, dass**
die Zu- und Abführvorrichtung (24, 25) für das Temperiermedium an der gleichen Abschlussplatte (14) angeordnet sind, wobei sich sowohl die Zuführvorrichtung als auch die Abführvorrichtung durch die Abschlussplatte hindurch in den Temperierraum (15) erstrecken.

14. Rohrbündelhochdruckwärmetauscher nach Anspruch 13,
**dadurch gekennzeichnet, dass**
ein Mittel vorgesehen ist, um eine Verteilung des Temperiermediums über die gesamte Breite des Temperierraumes vorzusehen.

15. Rohrbündelhochdruckwärmetauscher nach Anspruch 14,
**dadurch gekennzeichnet, dass**
ein Ende eines Distanz-Rohres mit der Zuführvorrichtung oder mit der Abführvorrichtung strömungsverbunden ist, und das andere Ende des Distanz-Rohres im Bereich der gegenüberliegenden Platte in den Temperierraum mündet, so dass das Temperiermedium auf seinem Weg den gesamten Temperierraum durchfließt.

16. Rohrbündelhochdruckwärmetauscher nach einem der Ansprüche 1 bis 12,
**dadurch gekennzeichnet, dass**
die Zu- und Abführvorrichtung für das Temperiermedium an verschiedenen Abschlussplatten angeordnet sind, wobei sich sowohl die Zuführvorrichtung als auch die Abführvorrichtung durch die jeweilige Abschlussplatte hindurch in den Temperierraum erstrecken.

17. Rohrbündelhochdruckwärmetauscher nach Anspruch 16,
**dadurch gekennzeichnet, dass**
Mittel vorgesehen ist, um eine Verteilung des Temperiermediums über die gesamte Breite des Temperierraumes vorzusehen.

## Claims

1. A shell-and-tube high-pressure heat exchanger for controlling the temperature of a working medium, comprising
- a temperature-control space (15), which is enclosed by a housing (16) and delimited on the two opposite end faces respectively by an end plate (12, 14),
- a tube bundle comprising a plurality of tubes (17), which is accommodated inside the temperature-control space (15),
- a first flow space (31) in an end plate (12, 14), which is in flow connection with tubes (17) of the tube bundle,
- a second flow space (32) in an end plate (12, 14), which is in flow connection with tubes (17) of the tube bundle,
- a second supply device (24), by which a temperature-control medium can be supplied to the temperature-control space (15),
- a second evacuating device (25), by which the temperature-control medium can be evacuated from the temperature-control space (15),
wherein
- the working medium and the temperature-control medium are moved in different flow spaces and are thereby separated from each other,
- at least in one of the end plates (12, 14), a series of boreholes (36), exactly fitting the tubes (17) of the tube bundle, are formed to receive the tube ends,
- each tube end is inserted into a borehole (36) and is held therein in a sealed manner,
- several tubes (17) are able to be connected with each other fluidically through the flow spaces (31, 32) and
- the two end plates (12, 14) are spatially fixed with regard to one another, with support with respect to the housing (16),
- at least in one end plate (12, 14) one or more flow spaces (30, 31, 32) are provided, by which one or more tubes (17) can be connected with each other fluidically,
**characterized in that**
the end plates (12, 14) are formed in one piece, respectively constituting the delimitation, on the end side, of the shell-and-tube high-pressure heat exchanger, the first flow space (31) is in flow connection in an end plate (12, 14) with a supply connection (29) for the working medium,
the second flow space is in flow connection in an end plate (12, 14) with an outlet connection (27) for the working medium, and
the connections (24, 25) for the supply- and evacuation arrangements of the temperature-control medium are likewise arranged on the end plate(s).

2. The shell-and-tube high-pressure heat exchanger according to Claim 1,
**characterized in that**
in both end plates (12, 14) respectively a series of accurately fitting boreholes (36), in particular corresponding to the number of tubes, are formed to receive the tube ends of the tube bundle, and that in each end plate (12, 14) one or more flow spaces (30, 32) are provided, by which two or more tubes (17) can be connected with each other fluidically.

3. The shell-and-tube high-pressure heat exchanger according to any of Claims 1 or 2,
**characterized in that**
a substantially cylindrical tube is used as housing (16), which rests at each end against an end plate (12, 14) on the end face, or is connected therewith.

4. The shell-and-tube high-pressure heat exchanger according to Claim 3,
**characterized in that**
the cylindrical tube is pushed onto a correspondingly formed seat (42) on en end plate (12, 14) and is sealed with respect thereto by a seal (44).

5. The shell-and-tube high-pressure heat exchanger according to any of the preceding claims,
**characterized in that**
the two end plates (12, 14) are braced with respect to each other by means of a series of tension rods (18).

6. The shell-and-tube high-pressure heat exchanger according to Claim 5,
**characterized in that**
the tension rods (18) respectively extend through boreholes in the two end plates (12, 14).

7. The shell-and-tube high-pressure heat exchanger according to any of the preceding claims,
**characterized in that**
a plurality of tension rods (18) are provided, which are arranged radially outside the housing (16) and distributed in the peripheral direction around the housing (16).

8. The shell-and-tube high-pressure heat exchanger according to any of the preceding claims,
**characterized in that**
each borehole (36) has a seat (38), serving as a stop to receive a tube end, which prevents an excessive axial displacement of the respective tube (17) in the bore (36).

9. The shell-and-tube high-pressure heat exchanger according to any of the preceding claims,
**characterized in that**
each flow space (30, 32) in an end plate (12, 14) is produced by one or a plurality of blind-end bores, with openings to the environment being sealed by plugs (22).

10. The shell-and-tube high-pressure heat exchanger according to any of the preceding claims,
**characterized in that**
the supply- and evacuation devices (27, 29) for the working medium whose temperature is to be controlled are arranged on the same end plate (12), wherein the supply device (27) is connected via the first flow space in the end plate with a plurality of tubes (17) of the first kind, and the evacuation device (29) is connected via the second flow space with the remaining tubes (17) of the second kind, wherein the tubes of the first kind are connected with the tubes of the second kind by a further flow space (30) in the opposite end plate (14).

11. The shell-and-tube high-pressure heat exchanger according to Claim 1,
**characterized in that**
the tubes are formed in a U-shape, the tube ends are held in boreholes of a single end plate and the tubes rest with their other ends on the opposite end plate, wherein the supply- and evacuation devices for the working medium whose temperature is to be controlled are arranged on the same end plate, the supply device is in connection via a first flow space in the end plate with the tube ends of the first kind, and the evacuation device is connected via a second flow space with the tube ends of the second kind.

12. The shell-and-tube high-pressure heat exchanger according to any of Claims 1 to 9,
**characterized in that**
the supply- and evacuation devices for the working medium whose temperature is to be controlled are arranged on different end plates, wherein the supply device is connected with the tubes via a first flow space of a first end plate, and the removal device is connected with the tubes via a flow space in the second end plate.

13. The shell-and-tube high-pressure heat exchanger according to any of the preceding claims,
**characterized in that**
the supply- and evacuation devices (24, 25) for the temperature-control medium are arranged on the same end plate (14), wherein both the supply device and also the evacuation device extend through the end plate into the temperature-control space (15).

14. The shell-and-tube high-pressure heat exchanger according to Claim 13,
**characterized in that**
a means is provided, in order to provide a distribution of the temperature-control medium over the entire width of the temperature-control space.

15. The shell-and-tube high-pressure heat exchanger according to Claim 14,
**characterized in that**
one end of a spacer tube is in flow connection with the supply device or with the evacuation device, and the other end of the spacer tube opens out into the temperature-control space in the region of the opposite plate, so that the temperature-control medium flows on its path through the entire temperature-control space.

16. The shell-and-tube high-pressure heat exchanger according to any of Claims 1 to 12,
**characterized in that**
the supply- and evacuation devices for the temperature-control medium are arranged on different end plates, wherein both the supply device and also the evacuation device extend through the respective end plate into the temperature-control space.

17. The shell-and-tube high-pressure heat exchanger according to Claim 16,
**characterized in that**
means are provided in order to provide a distribution of the temperature-control medium over the entire width of the temperature-control space.

## Revendications

1. Echangeur thermique haute pression à faisceau de tubes pour tempérer un fluide actif, comprenant
- un espace d'équilibrage des températures (15), qui est entouré par un carter (16) et qui est délimité sur chacune des faces frontales opposées par une plaque de terminaison (12, 14),
- un faisceau de tubes comprenant une pluralité de tubes (17) qui est logé dans l'espace d'équilibrage des températures (15),
- un premier espace d'écoulement (31) d'une plaque de terminaison (12, 14), qui est en liaison par écoulement avec des tubes (17) du faisceau de tubes,
- un deuxième espace d'écoulement (32) d'une plaque de terminaison (12, 14), qui est en liaison par écoulement avec des tubes (17) du faisceau de tubes,
- un deuxième dispositif d'alimentation (24), permettant d'alimenter un fluide d'équilibrage des températures vers l'espace d'équilibrage des températures (15),
- un deuxième dispositif d'évacuation (25), permettant d'évacuer le fluide d'équilibrage des températures hors de l'espace d'équilibrage des températures (15),
- le fluide actif et le fluide d'équilibrage des températures se déplaçant dans des espaces d'écoulement différents et étant ainsi séparés l'un de l'autre,
- au moins dans l'une des plaques de terminaison (12, 14) étant réalisée une rangée de perçages (36) exactement ajustés aux tubes (17) du faisceau de tubes, pour loger les extrémités des tubes,
- chaque extrémité de tube étant introduite dans un perçage (36) et logée de façon étanche dans ce dernier,
- plusieurs tubes (17) étant susceptibles d'être reliés l'un avec l'autre par technique d'écoulement, via les espaces d'écoulement (31, 32) et
- les deux plaques de terminaison (12, 14) étant fixées l'une contre l'autre dans l'espace, en s'appuyant sur le carter (16),
- au moins dans une plaque de terminaison (12, 14) étant prévu(s) un ou plusieurs espaces d'écoulement (30, 31, 32) par lequel un ou plusieurs tube(s) (17) sont susceptibles d'être reliés l'un avec l'autre par technique d'écoulement, **caractérisé en ce que**
les plaques de terminaison (12, 14) sont réalisées en monobloc, en représentant chacune la délimitation côté frontale de l'échangeur thermique haute pression à faisceau de tubes,
le premier espace d'écoulement (31) étant en liaison par écoulement dans une plaque de terminaison (12, 14) avec un raccord d'alimentation (29) pour le fluide actif,
le deuxième espace d'écoulement (31) étant en liaison par écoulement dans une plaque de terminaison (12, 14) avec un raccord d'évacuation (29) pour le fluide actif et
les raccords (24, 25) d'alimentation et le dispositif d'évacuation du fluide d'équilibrage des températures étant également disposés sur la ou sur les plaque(s) de terminaison.

2. Echangeur thermique haute pression à faisceau de tubes selon la revendication 1, **caractérisé en ce que**
dans chacune des deux plaques de terminaison (12, 14) est réalisée une rangée de perçages (36) exactement ajustés, correspondant notamment au nombre de tubes, pour loger les extrémités des tubes du faisceau de tubes et **en ce que** dans chaque plaque de terminaison (12, 14), il est prévu un ou plusieurs espace(s) d'écoulement (30, 32), permettant de relier deux ou plusieurs tubes (17) entre eux, par technique d'écoulement.

3. Echangeur thermique haute pression à faisceau de tubes selon l'une quelconque des revendications 1 ou 2, **caractérisé en ce que**
il est utilisé en tant que carter (16) un tube sensiblement cylindrique, qui par chaque extrémité s'appuie contre une plaque de terminaison (12, 14) côté frontal ou qui est relié avec cette dernière.

4. Echangeur thermique haute pression à faisceau de tubes selon la revendication 3, **caractérisé en ce que**
le tube cylindre est emboîté sur un logement (42) réalisé en correspondance sur une plaque de terminaison (12, 14) et rendu étanche par rapport à ce dernier à l'aide d'un joint (44).

5. Echangeur thermique haute pression à faisceau de tubes selon l'une quelconque des revendications précédentes,
**caractérisé en ce que**
- les deux plaques de terminaison (12, 14) sont précontraintes l'une contre l'autre au moyen d'une rangée de tirants (18).

6. Echangeur thermique haute pression à faisceau de tubes selon la revendication 5, **caractérisé en ce que**
les tirants (18) s'étendent chacun à travers des perçages dans les deux plaques de terminaison (12, 14).

7. Echangeur thermique haute pression à faisceau de tubes selon l'une quelconque des revendications précédentes,
**caractérisé en ce que**
il est prévu une pluralité de tirants (18) qui sont disposés en étant distribués en direction radiale à l'extérieur du carter (16) et en direction périphérique autour du carter (16).

8. Echangeur thermique haute pression à faisceau de tubes selon l'une quelconque des revendications précédentes,
**caractérisé en ce que**
pour loger une extrémité de tube, chaque perçage (36) comporte un logement (38) servant de butée qui empêche un déplacement axial démesuré du tube (17) concerné dans le perçage (36).

9. Echangeur thermique haute pression à faisceau de tubes selon l'une quelconque des revendications précédentes,
**caractérisé en ce que**
chaque espace d'écoulement (30, 32) dans une plaque de terminaison (12, 14) est ménagé sous la forme d'un ou d'une pluralité de trous borgnes, des orifices donnant sur l'environnement étant rendus étanches par des bouchons (22).

10. Echangeur thermique haute pression à faisceau de tubes selon l'une quelconque des revendications précédentes,
**caractérisé en ce que**
le dispositif d'alimentation et le dispositif d'évacuation (27, 29) pour le fluide actif à tempérer sont disposés sur la même plaque de terminaison (12), le dispositif d'alimentation (27) étant en liaison par l'intermédiaire du premier espace d'écoulement dans la plaque de terminaison avec un nombre de tubes (17) d'un premier type et le dispositif d'évacuation (29) étant en liaison par l'intermédiaire du deuxième espace d'écoulement avec les tubes (17) restants du deuxième type, les tubes du premier type étant reliés aux tubes du deuxième type par un espace d'écoulement (30) supplémentaire, dans la plaque de terminaison (14) opposée.

11. Echangeur thermique haute pression à faisceau de tubes selon la revendication 1, **caractérisé en ce que**
les tubes sont réalisés en forme de U, les extrémités des tubes sont logées dans des perçages d'une seule plaque de terminaison et les tubes s'appuient par leurs autres extrémités sur la plaque de terminaison opposée, le dispositif d'alimentation et le dispositif d'évacuation pour le fluide actif à tempérer étant disposés sur la même plaque de terminaison, le dispositif d'alimentation étant en liaison par l'intermédiaire d'un premier espace d'écoulement dans la plaque de terminaison avec les extrémités de tubes du premier type et le dispositif d'évacuation étant en liaison par l'intermédiaire d'un deuxième espace d'écoulement avec les extrémités de tubes du deuxième type.

12. Echangeur thermique haute pression à faisceau de tubes selon l'une quelconque des revendications 1 à 9, **caractérisé en ce que**
le dispositif d'alimentation et le dispositif d'évacuation pour le fluide actif à tempérer sont disposés sur différentes plaques de terminaison, le dispositif d'alimentation étant en liaison avec les tubes par l'intermédiaire d'un premier espace d'écoulement d'une première plaque de terminaison et le dispositif d'évacuation étant en liaison avec les tubes par l'intermédiaire d'un deuxième espace d'écoulement dans la deuxième plaque de terminaison.

13. Echangeur thermique haute pression à faisceau de tubes selon l'une quelconque des revendications précédentes,
**caractérisé en ce que**
le dispositif d'alimentation et le dispositif d'évacuation (24, 25) pour le fluide d'équilibrage des températures sont disposés sur la même plaque de terminaison (14), le dispositif d'alimentation, tout comme le dispositif d'évacuation s'étendant à travers la plaque de terminaison jusque dans l'espace d'équilibrage des températures (15).

14. Echangeur thermique haute pression à faisceau de tubes selon la revendication 13, **caractérisé en ce que**
il est prévu un moyen pour prévoir une distribution du fluide d'équilibrage des températures sur toute la largeur de l'espace d'équilibrage des températures.

15. Echangeur thermique haute pression à faisceau de tubes selon la revendication 14, **caractérisé en ce que**
une extrémité d'un tube écarteur est reliée par écoulement avec le dispositif d'alimentation ou avec le dispositif d'évacuation et **en ce que** l'autre extrémité du tube écarteur débouche dans la région de la plaque opposée dans l'espace d'équilibrage des températures, de sorte que sur son trajet, le fluide d'équilibrage des températures circule à travers la totalité de l'espace d'équilibrage des températures.

16. Echangeur thermique haute pression à faisceau de tubes selon l'une quelconque des revendications 1 à 12, **caractérisé en ce que**
le dispositif d'alimentation et le dispositif d'évacuation pour le fluide d'équilibrage des températures sont disposés sur différentes plaques de terminaison, le dispositif d'alimentation, tout comme le dispositif d'évacuation s'étendant à travers la plaque de terminaison concernée jusque dans l'espace d'équilibrage des températures.

17. Echangeur thermique haute pression à faisceau de tubes selon la revendication 16, **caractérisé en ce que**
il est prévu un moyen pour prévoir une distribution du fluide d'équilibrage des températures sur toute la largeur de l'espace d'équilibrage des températures.
